# EUROPÄISCHE PATENTSCHRIFT

(11) **EP 0 157 087 B1**
(45) Veröffentlichungstag und Bekanntmachung des Hinweises auf die Patenterteilung: **05.04.1989**
(21) Anmeldenummer: 85100560.3
(22) Anmeldetag: 19.01.1985
(51) Int. Cl.: B65B 19/28

(54) **Vorrichtung zur Kontrolle von Zigaretten-Gruppen**
Device for checking batches of cigarettes
Dispositif de contrôle de groupes de cigarettes

(30) Priorität: 28.02.1984 DE 3407168
(43) Veröffentlichungstag der Anmeldung: 09.10.1985
(73) Patentinhaber: FOCKE & CO., 27283 Verden (DE)
(72) Erfinder: Focke, Heinz, D-2810 Verden (DE); Mutschall, Hugo, D-2816 Kirchlinteln (DE)
(74) Vertreter: Bolte, Erich, Dipl.-Ing.

(56) Entgegenhaltungen:
- DE-C- 503 343
- FR-A- 2 427 067
- GB-A- 513 764
- US-A- 4 147 173

## Beschreibung

Die Erfindung betrifft eine Vorrichtung zur Kontrolle von Gruppen von in Längsrichtung orientierten Zigaretten oder anderen ähnlichen Gegenständen, bei der die Gruppen aus mindestens zwei übereinander angeordneten Lagen bestehen und die Prüfung während des Transports der Gruppen auf einem Förderer relativ zu Kontrollorganen erfolgt, wobei nur die Oberlage der Gruppe abgetastet wird und im Falle der Unvollständigkeit der Gruppe ein Steuersignal an den Förderer abgegeben wird.

Eine derartige Anordnung ist aus der GB-A-513 764 bekannt. Hierbei sind Tastorgane bekannt, welche die Oberseiten der Zigaretten der Oberlage abtasten. Bei fehlender oder fehlerhafter Zigarette wird durch die veränderte Relativstellung eines (oder mehrerer) Tastorgans ein Signal ausgelöst.

Die vorstehende mechanische Oberlagenkontrolle ist nachteilig. Zum einen werden die Zigaretten notwendigerweise mechanisch beaufschlagt. Dies führt zu Verschmutzungen, häufig auch zur Zerstörung einzelner Zigaretten. Des weiteren ist diese Ausführung der Zigaretten-Kontrolle für hochleistungsfähige Verpackungsmaschinen ungeeignet, da die Tastorgane den notwendigen schnellen Relativbewegungen nicht °zu folgen vermögen und unkontrollierte Springbewegungen ausführen.

Die Erfindung befaßt sich in erster Linie mit der Oberlagenkontrolle von Zigaretten-Gruppen. Es geht darum, eine Vorrichtung zur Durchführung derartiger Kontrollen zu schaffen, die auch bei schnellaufenden Verpackungsmaschinen störungsfrei arbeitet und außerdem keine Beeinträchtigung der Zigaretten zur Folge hat.

Zur Lösung dieser Aufgabe erfolgt die Abtastung mit optischen Kontrollorganen in Form von Sender und Empfänger berührungsfrei, wobei Sender und Empfänger paarweise in einem über dem Förderer angeordneten Träger angeordnet und mit ihren Längsachsen ebenso wie die jeweiligen Strahlen zueinander stumpfwinklig, V-förmig und einen spitzen Winkel zur Längserstreckung der Zigaretten bildend so zueinander positioniert sind, daß das zum Sender ausgestrahlte und von der Oberlage zum Empfänger reflektierte Licht abgetastet wird und wobei die durch die Längsachsen von Sendern und Empfängern verlaufende Ebene schräg zur Ebene liegt, in der sich eine vollständige Lage von Zigaretten befindet.

Wird von einem einzelnen Empfänger ein Steuerstrahl nicht empfangen, liegt eine fehlerhafte Zigarette vor bzw. es fehlt eine in der Oberlage. Als Reaktion wird ein Signal ausgelöst, insbesondere im Sinne einer Aussonderung der betreffenden Zigarettengruppe aus dem weiteren Verpackungsprozeß. Wenn auf diese Weise eine Mehrzahl von fehlerhaften Zigaretten-Gruppen aufeinanderfolgend identifiziert wird, kann auch ein Abschalten der Verpackungsmaschine ausgelöst werden, um die Fehlerquelle zu beseitigen.

Das Kontrollorgan besteht aus einem als Kragarm ausgebildeten Träger mit einer der Anzahl der Zigaretten der Oberlage entsprechenden Anzahl von Sendern, insbesondere Leuchtdioden, und einer entsprechenden Anzahl von Empfängern, insbesondere Fototransistoren. Sender und Empfänger sind zueinander sowie in bezug auf die Zigaretten derart in Relativstellung angeordnet, daß ein Kontrollstrahl von jedem Sender auf die Mantelfläche einer zugeordneten Zigarette gerichtet und von dieser zum Empfänger reflektiert wird. Auf der Mantelfläche der Zigarette entsteht ein Leuchtfleck, der aufgrund einer entsprechenden Schrägstellung der Sender und Empfänger in Umfangsrichtung der Zigarette seitlich versetzt gebildet wird.

Sender und Empfänger sind vorzugsweise auf Infrarot-Licht eingestellt. Das Licht bzw. der Kontrollstrahl wird zweckmäßigerweise getaktet gesendet, insbesondere mit einer Frequenz von etwa 5 KHz. Dadurch werden Fehlerquellen durch Fremdlicht ausgeschaltet. Sender und/oder Empfänger werden nur während zeitlich begrenzter Phasen aktiviert, derart, daß etwa 95 % der Länge der Zigaretten abgetastet werden. Dadurch ist es einerseits möglich, die Zigaretten auf etwa fehlende Filtermundstücke zu kontrollieren. Andererseits wird der Kontrollstrahl nicht außerhalb der Zigaretten wirksam.

Weitere Merkmale der Erfindung beziehen sich auf den konstruktiven Aufbau des Kontrollorgans sowie die Anordnung der Sender und Empfänger innerhalb desselben.

Ein Ausführungsbeispiel der Erfindung wird nachfolgend anhand der Zeichnungen näher erläutert. Es zeigen :
Fig. 1 ein Kontrollorgan als Einzelheit in Verbindung mit einem Zigaretten-Förderer in Seitenansicht des Kontrollorgans,
Fig. 2 eine Darstellung entsprechend Fig. 1 bei einer veränderten Fehlerbildung innerhalb der Zigarettengruppe,
Fig. 3 die Vorrichtung der Fig. 1 bzw. Fig. 2 im Grundriß,
Fig. 4 einen Schnitt A-B der Fig. 1,
Fig. 5 einen Schnitt C-D der Fig. 1,
Fig. 6 einen Schnitt E-F der Fig. 2.

Das in den Zeichnungen dargestellte Ausführungsbeispiel bezieht sich auf die Kontrolle von Zigaretten-Gruppen 10 in Verbindung mit einer im einzelnen nicht gezeigten Verpackungsmaschine. Die Zigaretten-Gruppe 10 ist im Bereich eines vorgeordneten Zigaretten-Revolvers (nicht dargestellt) gebildet worden und wird durch einen geradlinigen Zigaretten-Förderer 11 dem eigentlichen Verpackungsprozeß zugeführt. Der Zigaretten-Förderer 11 besteht hier aus einer Unterplatte 12 als Auflage für die Zigaretten-Gruppen 10 mit Seitenwänden 13 und 14. Die Unterplatte 12 ist mit einem sich in Längsrichtung erstreckenden Schlitz 15 versehen, durch die ein Mitnehmer 16 eines Kettenförderers hindurchtritt. Der Mitnehmer 16 erfaßt die Zigaretten-Gruppe 10 an ihrer Rückseite und fördert sie in Längsrichtung der Unterplatte 12.

Die im vorliegenden Fall zu prüfenden Zigaretten-Gruppen bestehen aus drei übereinander angeordneten Zigarettenlagen, nämlich der Oberlage 17, der Mittellage 18 und der Unterlage 19. Die vorgenannten Lagen können je nach Formation der Zigaretten-Gruppe 10 mit unterschiedlicher Anzahl von Zigaretten versehen sein. Bei dem Beispiel der Fig. 1 sind die Oberlage 17 und die Unterlage 19 mit je 7 und die Mittellage 18 mit 6 Zigaretten ausgestattet. Bei dem Ausführungsbeispiel der Fig. 2 haben Oberlage und Mittellage je 7 und die Unterlage 6 Zigaretten.

Die Zigaretten-Gruppe 10 wird durch den Zigarettenförderer 11 an einem ortsfesten Kontrollorgan 20 vorbeigefördert. Dieses besteht im vorliegenden Falle aus einem feststehenden Kragarm 21, der mit einem Endbereich sich oberhalb des Zigarettenförderers 11 erstreckt.

An bzw. in dem plattenförmigen Kragarm 21 sind optische Tast- bzw. Kontrollmittel untergebracht. nämlich Sender 22 einerseits und Empfänger 23 andererseits. Die Sender sind hier Leuchtdioden, die Infrarot-Licht aussenden und die Empfänger sind Fototransistoren. Sender 22 und Empfänger 23 sind jeweils in Ausnehmungen bzw. Bohrungen 24, 25 des Kragarms 21 angeordnet, derart, daß ein Kontrollstrahl 26 auf die Mantelfläche der Zigaretten gerichtet und von dieser als Reflexionsstrahl 27 zum Empfänger 23 geleitet wird.

Bei dem vorliegenden Ausführungsbeispiel sind die Sender 22 und Empfänger 23 in entsprechenden Bohrungen 24, 25 so angeordnet, daß Kontrollstrahl 26 und Reflexionsstrahl 27 unter einem Winkel von etwa 120° zueinander gerichtet sind. Die Längsachsen der Bohrungen 24, 25 sind dabei senkrecht zu entsprechend schräg angeordneten Seitenflächen 28 und 29 des Kragarms 21 gerichtet. Dieser erhält dadurch einen trapezförmigen Querschnitt. Der Abstand des Kragarms 21 von der Oberlage 17 der Zigaretten sowie die Relativstellung von Sender 22 und Empfänger 23 sind so gewählt, daß bei einer vorhandenen Zigarette ein Lichtfleck 30 auf dem Mantel der zugeordneten Zigarette gebildet und auf diesem entsprechend der Förderbewegung entlangläuft.

Bei dem vorliegenden Ausführungsbeispiel sind die Längsachsen von Sender 22 und Empfänger 23 bzw. von Kontrollstrahl 26 und Reflexionsstrahl 27 nicht nur in einer Ebene parallel zur Längsrichtung der Zigaretten unter einem Winkel zueinander gerichtet (Fig. 4, 5 und 6), sondern darüber hinaus auch in der hierzu quergerichteten Ebene (Fig. 1 und 2). Die Längsachsen von Sender 22 und Empfänger 23 sind demnach nicht senkrecht von oben her auf die Zigaretten gerichtet, sondern auch in einer Ebene quer zur Längsrichtung der Zigaretten schräggestellt, nämlich unter einem Winkel von etwa 30° (Fig. 1 und 2). Dadurch wird erreicht, daß der Lichtfleck 30 gegenüber der Oberseite der Zigaretten seitlich versetzt gebildet wird. Dies hat den Vorteil einer erhöhten Ansprechempfindlichkeit. Der Kontrollstrahl 26 bewirkt eine deutlichere Anzeige.

Mit dem Kontrollorgan sind Fehler der Zigarettengruppen 10 in verschiedener Weise identifizierbar. Fig. 4 zeigt die Abtastung einer einwandfrei positionierten Zigarette entsprechend der Anordnung in der Schnittebene A-B der Fig. 1. Fig. 5 zeigt einen Fall entsprechend Schnittebene C-D der Fig. 1, also einer Zigaretten-Gruppe mit fehlender Zigarette in der Oberlage 17. Eine Reflexion des Kontrollstrahls 26 findet nicht statt.

Bei dem Ausführungsbeispiel der Fig. 2 in Verbindung mit Fig. 6 fehlt ebenfalls eine Zigarette in der Oberlage 17. Dies hat zur Folge, daß die ursprünglich unmittelbar übereinanderliegenden Zigaretten der Oberlage 17 und Mittellage 18 teilweise in eine querversetzte « Sattellage gleiten. Der dadurch gegebene Versatz der Zigaretten führt ebenfalls zu einem Ausbleiben des Reflexionsstrahls 27.

Der Kragarm 21 als Träger von Sendern 22 und Empfängern 23 ist bei dem vorliegenden Ausführungsbeispiel seitlich neben dem Zigarettenförderer 11 auf der gemeinsamen Unterplatte 12 gelagert, und zwar auf einem aufrechten Tragzapfen 31. Dieser tritt in eine entsprechende Lagerbohrung 32 des Kragarms 21 ein. Eine Paßfeder 33 bildet eine Drehsicherung. Der freie Endbereich des Kragarms 21 ist mit einem Schlitz 34 ausgebildet, der in Verbindung mit einer Klemmschraube 35 ein Festsetzen und Lösen des Kragarms 21 auf dem Tragzapfen 31 ermöglicht. Bei gelöster Klemmschraube 35 kann der Kragarm hinsichtlich der Höhenstellung justiert werden. Zur Einstellung einer präzisen Position dient eine Justierschraube 36, die durch den Kragarm 21 hindurchtritt und mit dem unteren Ende auf einem festen Anschlag 37 am Tragzapfen 31 abgestützt ist.

Im Bereich der nach unten offenen Bohrungen 24 und 25 ist eine lichtdurchlässige Abdeckung an der Unterseite des Kragarms 21 angebracht, nämlich eine Glasscheibe 38. Der Kragarm 21 ragt in eine Lücke 39 in einer Oberwandung 40 des Zigaretten-Förderers 11. Dadurch wird eine Verschmutzung der Bohrungen 24, 25 bzw. von Sender 22 und Empfänger 23 vermieden.

Der Sender 22 wird vorzugsweise mit Infrarot- licht beaufschlagt, und zwar taktweise mit einer Frequenz von etwa 5 KHz. Anzahl und Relativstellung von Sender 22 und Empfänger 23 entsprechen der Anzahl bzw. der Gruppierung der abzutastenden Zigaretten (Oberlage 17).

## Patentansprüche

1. Vorrichtung zur Kontrolle von Gruppen (10) von in Längsrichtung orientierten Zigaretten oder anderen länglichen Gegenständen, bei der die Gruppen (10) aus mindestens zwei übereinander angeordneten Lagen (17, 18, 19) bestehen und die Prüfung während des Transportes der Gruppen (10) auf einem Förderer (11) relativ zu Kontrollorganen (22, 23) erfolgt, wobei zu Kontrollzwecken nur die Oberlage (17), der Gruppe (10) abgetastet wird und im Falle der Unvollständigkeit der Gruppe (10) ein Steuersignal an den Förderer (11) abgegeben wird, dadurch gekennzeichnet, daß die Abtastung mit optischen Kontrollorganen in Form von Sender (22) und Empfänger (23) berührungsfrei vorgenommen wird, daß die Sender (22) und Empfänger (23) paarweise in einem über dem Förderer (11) angeordneten Träger (21) angeordnet und mit ihren Längsachsen ebenso wie die jeweiligen Strahlen (26, 27) zueinander stumpfwinklig, V-förmig und einen spitzen Winkel zur Längserstreckung der Zigaretten bildend so zueinander positioniert sind, daß das vom Sender (22) ausgestrahlte und von der⁻Oberlage (17) zum Empfänger (23) reflektierte Licht abgetastet wird, und daß die durch die Längsachsen von Sendern (22) und Empfängern (23) verlaufende Ebene schräg zu der Ebene liegt, in welcher sich die Oberlage (17) befindet.

2. Vorrichtung nach Anspruch 1, dadurch gekennzeichnet, daß Sender (22) und Empfänger (23) bei horizontaler Förderebene der Zigaretten-gruppen (10) beide unter einem Winkel von 60° gegenüber der Vertikalen angeordnet sind.

3. Vorrichtung nach einem der Ansprüche 1 oder 2, dadurch gekennzeichnet, daß an dem vorzugsweise als Kragarm (21) ausgebildeten Träger eine der Anzahl der Zigaretten der Oberlage (17) entsprechende Anzahl von Sendern (22) sowie eine gleiche Anzahl von diesen jeweils zugeordneten Empfängern (23) angeordnet sind, wobei die Sender (22) als Leuchtdioden und die Empfänger (23) als Fototransistoren ausgebildet sind, mit ihren Längsachsen ebenso wie die jeweiligen Strahlen (26, 27) zueinander stumpfwinklig, V-förmig und einen spitzen Winkel zur Längserstreckung der Zigaretten bilden, insbesondere bei horizontaler Förderebene der Zigarettengruppen (10) beide unter einem Winkel von 60° gegenüber der Vertikalen angeordnet sind.

4. Vorrichtung nach einem der Ansprüche 1-3, dadurch gekennzeichnet, daß Sender (22) und/ oder Empfänger (23) jeweils in schräggerichteten Bohrungen (24, 25) des Kragarms (21) angeordnet sind, vorzugsweise von entsprechend schräg gerichteten Seitenflächen (28, 29) des Kragarms (21) ausgehend, derart, daß die Längsachsen der Bohrungen (24, 25) senkrecht zu diesen Seitenflächen (28, 29) gerichtet sind und der Kragarm (21) einen trapezförmigen Querschnitt aufweist.

5. Vorrichtung nach einem der Ansprüche 1-4, dadurch gekennzeichnet, daß die Unterseite des Trägers (21) mindestens im Bereich der Mündung der durchgehenden Bohrungen (24, 25) mit einer lichtdurchlässigen Abdeckung (38), insbesondere einer Glasscheibe (38) versehen ist.

6. Vorrichtung nach einem der Ansprüche 1-5, dadurch gekennzeichnet, daß der Kragarm (21) für die Kontrollorgane (22, 23) hinsichtlich der Relativstellung zu den Zigaretten-Gruppen (10), insbesondere hinsichtlich des Höhenabstandes, einstellbar ist, vorzugsweise durch Anordnung des Kragarms (21) auf einem aufrechten Tragzapfen (31) und Abstützung über eine Justierschraube (36) auf einem festen Anschlag (37).

7. Vorrichtung nach einem der Ansprüche 1-6, dadurch gekennzeichnet, daß die Zigaretten durch die optischen Kontrollorgane (22, 23) lediglich über einen Teilbereich ihrer Längserstreckung abtastbar sind, insbesondere über eine Länge von etwa 90 % bis 95 %.

8. Vorrichtung nach einem der Ansprüche 1-7, dadurch gekennzeichnet, daß die Kontrollorgane (22, 23) mit Infrarotlicht arbeiten.

9. Vorrichtung nach einem der Ansprüche 1-8, dadurch gekennzeichnet, daß die Kontrollorgane (22, 23) zur Ausschaltung von Fremdeinflüssen im Taktbetrieb arbeiten, z. B. mit einer Frequenz von 5 kHz.

## Claims

1. Device for monitoring groups (10) of cigarettes oriented in the longitudinal direction or of other elongate articles, in which the groups (10) consist of at least two layers (17,18,19) arranged one above the other and the test is conducted during the transport of the groups (10) on a conveyor (11) relative to checking means (22, 23), for checking purposes the top layer (17) only of the group (10) being sensed and, in the event that . the group is incomplete, a control signal is transmitted to the conveyor (11), characterized in that sensing is contactless, using transmitters (22) and receivers (23), in that the transmitters (22) and receivers (23) are arranged in pairs in a support (21) located above the conveyor (11) and are so positioned with their longitudinal axes, in the same way as the respective means (26, 27), relative to one another at an obtuse angle, in a V-shaped manner and forming an acute angle relative to the longitudinal extension of the cigarettes, that the light emitted from the transmitter (22) and reflected from the top layer (17) to the receiver (23) is sensed, and in that the plane extending through the longitudinal axes of the transmitters (22) and receivers (23) lies obliquely relative to the plane in which the top layer (17) is located.

2. Device according to Claim 1, characterized in that, with the cigarette groups (10) being in a horizontal conveying plane, the transmitters (22) and receivers (23) are both arranged at an angle of 60° relative to the vertical.

3. Device according to claim 1 or 2, characterized in that a number of transmitters (22) corresponding to the number of cigarettes in the top layer (17) and an equal number of receivers (23), each assigned to a transmitter, are arranged on the support preferably designed as a cantilever (21), the transmitter (22) being designed as luminous diodes and the receiver (23) as phototransistors and with their longitudinal axes, in the same way as the respective beams (26, 27), being relative to one another at an obtuse angle in a V-shaped manner and forming an acute angle relative to the longitudinal extension of the cigarettes, especially, with the cigarette groups (10) being in a horizontal conveying plane, the two being arranged at an angle of 60° relative to the vertical.

4. Device according to one of claims 1 to 3, characterized in that the transmitters (22) and/or receivers (23) are arranged respectively in inclined bores (24, 25) in the cantilever (21), preferably . starting from correspondingly inclined side faces (28, 29) of the cantilever (21), in such a way that the longitudinal axes of the bores (24, 25) are directed perpendicularly to these side faces (28, 29) and the cantilever (21) has a trapezoidal cross-section.

5. Device according to one of claims 1 to 4, characterized in that the underside of the support (21) is provided, at least in the region of the mouth of the continuous bores (24, 25), with a transparent cover (38), in particular with a glass pane (38).

6. Device according to one of claims 1 to 5, characterized in that the cantilever 21 for the checking means (22, 23) is adjustable in terms of its relative position in relation to the cigarette groups (10), particularly in terms of its height distance, preferably because the cantilever (21) is arranged on a vertical supporting journal (31) and is supported on a fixed stop (37) via an adjusting screw (36).

7. Device according to one of claims 1 to 6, characterized in that the cigarettes can be sensed by the optical checking means (22, 23) only over a part region of their longitudinal extension, in particular over a length of approximately 90 % to 95%.

8. Device according to one of Claims 1-7, characterized in that the checking means (22, 23) work with infra-red light.

9. Device according to one of Claims 1-8, characterized in that the checking means (22, 23) work intermittently, for example at a frequency of 5 kHz, in order to eliminate extraneous influences.

## Revendications

1. Dispositif de contrôle de groupes (10) de cigarettes, ou autres objets en longueur, orientés en direction longitudinale, dans lequel les groupes (10) sont constitués d'au moins deux couches superposées (17, 18, 19) et l'examen est effectué, par rapport à des organes de contrôle (22, 23), pendant le transport des groupes (10) sur un convoyeur (11), seule la couche supérieure (17) des groupes (10) étant explorée en vue du contrôle et un signal de commande étant délivré au compteur (11) dans le cas de défectuosité du groupe (10), caractérisé par le fait que l'exploration est effectuée sans contact avec des organes de contrôle en forme d'émetteur (22) et récepteur (23), que l'émetteur (22) et le récepteur (23) sont disposés par paire dans un support (21) situé au-dessus du convoyeur (11) et sont positionnés l'un par rapport à l'autre avec leurs axes longitudinaux ainsi que les rayonnements correspondants (26, 27) inclinés à angle obtus en V, l'un par rapport à l'autre et en formant un angle aigu par rapport à la direction longitudinale des cigarettes, de telle sorte qu'est explorée la lumière rayonnée par l'émetteur (22) et réfléchie par la couche supérieure (17) sur le récepteur (23) et que le plan contenant les axes longitudinaux de l'émetteur (22) et du récepteur (23) est incliné par rapport au plan dans lequel se trouve la couche supérieure (17).

2. Dispositif selon la revendication 1, caractérisé par le fait que l'émetteur (22) et le récepteur (23) sont disposés tous deux en faisant un angle de 60° par rapport à la verticale, lorsque le plan du convoyeur des groupes de cigarettes (10) est horizontal.

3. Dispositif selon l'une des revendications 1 ou 2, caractérisé par le fait que sur le support, avantageusement formé par un bras en porte-à-faux, sont disposés une pluralité d'émetteurs (22) en nombre correspondant à celui des cigarettes de la couche supérieure (17) et un nombre égal de récepteurs (23) associés aux émetteurs, les émetteurs (22) étant constitués par des diodes lumineuses et les récepteurs (23) par des phototransistors, avec leurs axes longitudinaux ainsi que les rayonnements correspondants (26, 27) inclinés à angle obtus en V, l'un par rapport à l'autre et en formant un angle aigu par rapport à la direction longitudinale des cigarettes, tous deux en faisant un angle de 60° par rapport à la verticale, en particulier lorsque le plan du convoyeur des groupes de cigarettes (10) est horizontal.

4. Dispositif selon l'une des revendications 1 à 3, caractérisé par le fait que les émetteurs (22) et/ou récepteurs (23) sont disposés chacun dans des trous (24, 25) inclinés du bras en porte-à-faux (21), partant avantageusement de faces latérales (28, 29) inclinées de manière correspondante, du bras en porte-à-faux (21) de telle sorte que les axes longitudinaux des trous (24, 25) soient perpendiculaires à ces faces latérales (28, 29) et que le bras en porte-à-faux (21) ait une section trapézoïdale.

5. Dispositif selon l'une des revendications 1 à 4, caractérisé par le fait que la face inférieure du support (21) est munie, au moins dans la zone de débouché des trous traversants (24, 25), d'un couvercle transparent (38), en particulier une plaque de verre (38).

6. Descriptif selon l'une des revendications 1 à 5, caractérisé par le fait que le bras en porte-à-faux (21) pour les organes de contrôle (22, 23) est en position relative par rapport aux groupes de cigarettes (10), en particulier en hauteur, avantageusement par montage du bras (21) sur un support vertical (31) et appui, par l'intermédiaire d'une vis de réglage (36), sur une butée fixe (37).

7. Dispositif selon l'une des revendications 1 à 6, caractérisé par le fait que les cigarettes sont explorables par les organes de contrôle optiques (22, 23) seulement sur une zone partielle de leur étendue longitudinale, en particulier sur une longueur d'environ 90 % à 95 %.

8. Dispositif selon l'une des revendications 1 à 7, caractérisé par le fait que les organes de contrôle (22, 23) travaillent en lumière infrarouge.

9. Dispositif selon l'une des revendications 1 à 8, caractérisé par le fait que les organes de contrôle (22, 23) travaillent en marche cadencée, pour éliminer des influences étrangères, par exemple à une fréquence de 5 kHz.
